# EUROPÄISCHE PATENTSCHRIFT

(11) **EP 1 135 595 B1**
(45) Veröffentlichungstag und Bekanntmachung des Hinweises auf die Patenterteilung: **15.12.2004**
(21) Anmeldenummer: 00975772.5
(22) Anmeldetag: 16.09.2000
(51) Int. Cl.: F02M 45/04, F02M 47/02, F02M 59/46

(54) **VENTIL ZUM STEUERN VON FLÜSSIGKEITEN**
VALVE FOR CONTROLLING LIQUIDS
SOUPAPE DESTINEE A COMMANDER DES LIQUIDES

(30) Priorität: 30.09.1999 DE 19946841
(43) Veröffentlichungstag der Anmeldung: 26.09.2001
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2000/003226
(87) Internationale Veröffentlichungsnummer: WO 2001/023745

(56) Entgegenhaltungen:
- EP-A- 0 477 400
- DE-A- 2 917 933
- DE-A- 19 538 791
- DE-A- 19 807 903

## Beschreibung

### Stand der Technik

Die Erfindung geht von einem Ventil zum Steuern von Flüssigkeiten gemäß der Gattung des Patentanspruchs 1 aus. Aus der EP 0 477 400 A1 ist ein derartiges Ventil, welches über einen piezoelektrischen Aktor betätigbar ist, bereits bekannt. Dieses bekannte Ventil weist eine Anordnung für einen in Hubrichtung wirkenden adaptiven, mechanischen Toleranzausgleich für einen Wegtransformator des piezoelektrischen Aktors auf, bei der die Auslenkung des piezoelektrischen Aktors über eine Hydraulikkammer übertragen wird.

Die Hydraulikkammer, welche als eine sogenannte hydraulische Übersetzung arbeitet, schließt zwischen zwei sie begrenzenden Kolben, von denen ein Kolben mit einem kleineren Durchmesser ausgebildet ist und mit einem anzusteuernden Ventilglied verbunden ist und der andere Kolben mit einem größeren Durchmesser ausgebildet ist und mit dem piezoelektrischen Aktor verbunden ist, ein gemeinsames Ausgleichsvolumen ein.

Die Hydraulikkammer ist derart zwischen den beiden Kolben eingespannt, daß der Betätigungskolben des Ventilgliedes, das in seiner Ruhelage mittels einer oder mehrerer Federn relativ zu einer vorgegebenen Position gehalten ist, einen um das Übersetzungsverhältnis des Kolbendurchmessers vergrößerten Hub macht, wenn der größere Kolben durch den piezoelektrischen Aktor um eine bestimmte Wegstrecke bewegt wird. Das Ventilglied, die Kolben und der piezoelektrische Aktor liegen dabei auf einer gemeinsamen Achse hintereinander.

Über das Ausgleichsvolumen der Hydraulikkammer können Toleranzen aufgrund von Temperaturgradienten im Bauteil oder unterschiedlichen Temperaturausdehnungskoeffizienten der verwendeten Materialien sowie eventuelle Setzeffekte ausgeglichen werden, ohne daß dadurch eine Änderung der Position des anzusteuernden Ventilgliedes auftritt.

Ein Ausgleich von Längenänderungen des piezoelektrischen Aktors, des Ventilgliedes oder des Ventilgehäuses durch die zwischen zwei Kolben angeordnete Hydraulikkammer erf ordert jedoch eine aufwendige Konstruktion und ist hinsichtlich der auftretenden Leckageverluste und der Wiederbefüllung der Hydraulikkammer problematisch.

Der Erfindung liegt die Aufgabe zugrunde, ein Ventil zur Steuerung von Flüssigkeiten mit einer piezoelektrischen Einheit zu schaffen, bei dem ein Toleranzausgleichselement zum Ausgleich von Längungstoleranzen der piezoelektrischen Einheit und/oder weiterer Ventilbauteile mit geringem Bauraumbedarf bei einem einfachen Aufbau realisiert ist.

### Vorteile der Erfindung

Das erfindungsgemäße Ventil zur Steuerung von Flüssigkeiten mit den kennzeichnenden Merkmalen des Patentanspruchs 1 hat den Vorteil, daß es mit einer hohen Eigenfrequenz arbeitet, da eine direkte Kraftübertragung über das Umlenkelement ohne eine Übersetzung, mit der die Eigenfrequenz quadratisch abnimmt, vorgesehen ist.

Ein bedeutender Vorteil der Erfindung besteht des weiteren darin, daß das Ventil mit der erfindungsgemäßen Anordnung von piezoelektrischer Einheit, Umlenkelement und Toleranzausgleichselement einen kompakten Aufbau aufweist.

Das Toleranzausgleichselement für insbesondere durch Temperaturänderungen bedingte Längungstoleranzen ist dabei erfindungsgemäß mit einfachen mechanischen Mitteln kostengünstig realisiert.

Weitere Vorteile und vorteilhafte Ausgestaltungen des Gegenstandes der Erfindung sind der Beschreibung, der Zeichnung und den Patentansprüchen entnehmbar.

### Zeichnung

Ein Ausführungsbeispiel des erfindungsgemäßen Ventils zur Steuerung von Flüssigkeiten ist in der Zeichnung dargestellt und wird in der folgenden Beschreibung näher erläutert.

Die einzige Figur der Zeichnung zeigt eine schematische, ausschnittsweise Darstellung eines Ausführungsbeispiels der Erfindung bei einem Kraftstoffeinspritzventil für Brennkraftmaschinen im Längsschnitt.

### Beschreibung des Ausführungsbeispiels

Das in der Figur dargestellte Ausführungsbeispiel zeigt eine bevorzugte Verwendung des erfindungsgemäßen Ventils bei einem Kraftstoffeinspritzventil 1 für Brennkraftmaschinen von Kraftfahrzeugen. Das Kraftstoffeinspritzventil 1 ist dabei vorliegend als ein Common-Rail-Injektor zur Einspritzung von Dieselkraftstoff ausgebildet.

Zur Einstellung eines Einspritzbeginns, einer Einspritzdauer und einer Einspritzmenge über Kräfteverhältnisse in dem Kraftstoffeinspritzventil 1 wird ein Ventilglied 2 über eine piezoelektrische Einheit 3 mit einem piezoelektrischen Aktor 4 angesteuert, welcher auf einer brennraumabgewandten Seite des Ventilgliedes 2 in einer Piezokammer 5 angeordnet ist, die wiederum in einem Ventilkörper bzw. Ventilgehäuse 6 ausgebildet ist.

Das kolbenförmige Ventilglied 2 ist axial verschiebbar in einer als Längsbohrung ausgeführten Bohrung 7 des Ventilkörpers 6 angeordnet und weist an seinem brennraumseitigen Ende einen ein Ventilschließglied bildenden Ventilkopf 8 auf. Das Ventilglied 2 ist vorliegend als 2/2-Ventil ausgebildet, wobei der Ventilkopf 8 mit einem an dem Ventilkörper 6 ausgebildeten ersten Sitz 9 und einem zweiten Sitz 10 zusammenwirkt. Dabei wird in abgehobenem Zustand des Ventilkopfes 8 eine Verbindung zu einem Federraum 11 mit einer eine Rückstellkraft auf den nach außen öffnenden Ventilkopf 8 ausübenden Federeinrichtung 12 hergestellt.

Selbstverständlich kann in einer alternativen Ausführung auch vorgesehen sein, daß das Ventilglied als 2/3-Ventil mit einer Mittelstellung arbeitet.

An den Federraum 11 schließt sich brennraumseitig eine Ablaufdrossel 13 an, die zu einem Ventilsteuerraum 14 führt, in welchen eine in der Figur nur symbolisch angedeutete Einspritzleitung 15 mündet, die ihrerseits von einem für alle Kraftstoffeinspritzventile gemeinsamen Hochdruckspeicherraum (Common-Rail) 16 abführt. Der Hochdruckspeicherraum 16 wird dabei in bekannter Weise von einer Kraftstoffhochdruckförderpumpe mit Kraftstoff hohen Druckes aus einem Vorratstank befüllt.

Der piezoelektrische Aktor 4 zur Betätigung des Ventilglieds 2 ist aus mehreren dünnen Schichten aufgebaut und weist auf seiner brennraumzugewandten Seite einen Piezokopf 17 sowie auf seiner brennraumabgewandten Seite einen Piezofuß mit einer elektrischen Kontaktierung 19 auf. Der Piezokopf 17 ist mit einem Umlenkelement 20, mittels dem eine Auslenkung des piezoelektrischen Aktors 4 auf das Ventilglied 2 übertragbar ist, verbunden, wobei die piezoelektrische Einheit 3 in Bewegungsrichtung des Ventilglieds 2 mit ihrem Piezokopf 17 diesem zugewandt innerhalb einer Längserstreckung des Umlenkelements 20 angeordnet ist. Das Umlenkelement 20 stellt dabei eine im wesentlichen geschlossene und einen Innenraum 21 begrenzende Umlenkhülse dar.

Der piezoelektrische Aktor 4 ist mit der Umlenkhülse 20 über ein Toleranzausgleichselement 22 zum Ausgleich von Längungstoleranzen der piezoelektrischen Einheit 3 oder weiterer Ventilbauteile wie z.B. des Ventilglieds 2 oder des Ventilkörpers 6 verbunden. Das Toleranzausgleichselement 22 ist dabei parallel zu der piezoelektrischen Einheit 3 angeordnet, wobei es einerseits mit dem Piezokopf 17 und andererseits mit einem Auflager 23 an der Umlenkhülse 20 in einem an den Piezofuß 18 angrenzenden Bereich verbunden ist.

Wie der Figur zu entnehmen ist, ist das Toleranzausgleichselement 22 mit zwei sich parallel zu der piezoelektrischen Einheit 3 erstreckenden Ausgleichsbolzen 24 ausgebildet, welche an dem auflagerartig über den Durchmesser des piezoelektrischen Aktors 4 überkragenden Piezokopf 17 befestigt sind.

Selbstverständlich kann in einer alternativen Ausführung auch vorgesehen sein, daß das Toleranzausgleichselement mit einer hiervon abweichenden Anzahl an Ausgleichsbolzen oder beispielsweise hülsenartig ausgebildet ist.

Das Toleranzausgleichselement 22 weist ein im Vergleich zu der piezoelektrischen Einheit 3 gleichartiges toleranzbedingtes Längenänderungsverhalten auf, ohne eine auf die Stellung des Ventilglieds 2 einwirkende Bewegung des Umlenkelements 20 zu verursachen. Hierzu weist das Toleranzausgleichselement 20 annähernd eine Länge und einen Temperaturausdehnungskoeffizienten des piezoelektrischen Aktors 4 auf.

Da zum Temperaturausgleich eine gut leitende Wärmebrücke zwischen dem piezoelektrischen Aktor und dem Toleranzausgleichselement 20 nötig ist, ist der diese umgebende Innenraum 21 des Umlenkelements 20 mit einem Wärmeleitmedium 32 befüllt, welches eine hohe Wärmeleitfähigkeit aufweist. Dabei dient das Umlenkelement 20 gleichsam als Behälter für das Wärmeleitmedium 32.

In der vorliegenden Ausführung ist als Wärmeleitmedium eine Wärmeleitpaste aus Silikonöl gewählt, jedoch bieten sich hierfür auch andere Medien, insbesondere aus synthetischem Öl an.

Die piezoelektrische Einheit 3 ist gegenüber der das Ventilglied 2 aufnehmenden Bohrung 7 und darin befindlichem Kraftstoff abgedichtet, wozu ein Dichtelement 25 vorgesehen ist, das hier als eine Dichtplatte ausgebildet ist, welche in dem an dieser Stelle zweiteilig ausgeführten Ventilkörper 6 gelagert ist. Die Dichtplatte 25 weist zur Kontaktierung des Umlenkelements 20 mit dem Ventilglied 2 jeweils mit einer Dichteinrichtung 26, welche ein O-Ring oder eine Membran ist, versehene Durchtrittsöffnungen 27 auf. Durch die Durchtrittsöffnungen 27 reichen an dem Umlenkelement 20 vorgesehene Durchtrittsbolzen 28 in die Bohrung 7 hinein.

Zur Kontaktierung mit den Durchtrittsbolzen 28 des Umlenkelements 20 ist das Ventilglied 2 mit einem Teller 29 ausgebildet, dessen Durchmesser im wesentlichen dem des Umlenkelements 20 entspricht.

Das Ventilglied 2 bzw. dessen Teller 29 ist im nicht aktivierten Zustand des piezoelektrischen Aktors 4 durch einen Lüftspalt 30 von dem Umlenkelement 20 getrennt. Dieser Luftspalt 30 ist derart dimensioniert, daß bei einem möglichen Temperaturausgleich Bewegungen des Umlenkelements von einigen wenigen Mikrometern ausgeglichen werden können.

Zwischen der Dichtplatte 25 und dem Piezokopf 17 ist eine Federeinrichtung 31 vorgespannt eingebaut, welche als Vorspannelement für den aus mehreren Schichten in "Multilayer"-Bauart aufgebauten piezoelektrischen Aktor 4 vorgesehen ist und verhindert, daß sich dessen Schichten bei einer Bestromung voneinander lösen.

Das Kraftstoffeinspritzventil 1 gemäß der Figur arbeitet in nachfolgend beschriebener Weise.

In geschlossenem Zustand des Kraftstoffeinspritzventils 1, d.h. bei unbestromtem piezoelektrischen Aktor 4, wird der Ventilkopf 8 des Ventilglieds 2 in Anlage an den ihm zugeordneten ersten Sitz 9 gehalten, so daß kein Kraftstoff aus dem mit dem Hochdruckspeicherraum 16 verbundenen Ventilsteuerraum 14 in den Bereich der Längsbohrung 7 gelangen kann. Der piezoelektrische Aktor 4 ist dabei durch die Federeinrichtung 31 zwischen dem Piezokopf 17 und dem Piezofuß 18 eingespannt, und das mit dem Piezokopf 17 über das Toleranzausgleichselement 22 verbundene Umlenkelement 20 ist durch den Lüftspalt 30 auf Distanz zu dem Ventilglied 2 gehalten.

Im Falle einer langsamen Betätigung, wie sie bei einer temperaturbedingten Längenänderung des piezoelektrischen Aktors 4 auftritt, längen sich die Ausgleichsbolzen 24 des Toleranzausgleichelements 22 in gleicher Weise wie der piezoelektrische Aktor 4, so daß das Umlenkelement 20 nicht bewegt wird oder nur eine minimale Auslenkung erfährt, welche geringer ist als die Breite des Lüftspalts 30. In jedem Fall hat dies keine Auswirkung auf die Schließ- und Öffnungsstellung des Ventilglieds 2 und des Kraftstoffventils 1 insgesamt.

Wenn eine Einspritzung durch das Kraftstoffeinspritzventil 1 erfolgen soll, wird der piezoelektrische Aktor 4 bestromt, wodurch dieser seine axiale Ausdehnung schlagartig vergrößert. Bei einer derartigen schnellen Betätigung des piezoelektrischen Aktors 4 wird das mit dem Piezokopf 17 verbundene Umlenkelement 20 ebenso stark in Richtung des Ventilgliedes 2 verschoben, so daß das Umlenkelement: 20 auf den Teller 29 des Ventilgliedes 2 auftrifft und das Ventilglied 2 von seinem ersten Sitz 9 abhebt und in eine geöffnete Stellung an dessen zweitem Sitz 10 bringt. Somit kann aus dem Ventilsteuerraum 14 Kraftstoff in die Längsbohrung 7 des Ventilkörpers 6 eintreten, wobei der eingetretene Kraftstoff durch eine Leckageablaufleitung 34 wieder entweichen kann.

Die Öffnung des Ventilglieds 2 hat in dem kraftausgeglichen ausgestalteten Kraftstoffeinspritzventil 1 zur Folge, daß ein Ventilsteuerkolben 33 in dem Ventilsteuerraum 14 nach oben bewegt wird und Kraftstoff durch eine nun freigebende Einspritzdüse in den nicht weiter dargestellten Brennraum eingespritzt wird.

Bei Deaktivierung des piezoelektrischen Aktors 4 schrumpft dessen Länge wieder auf seine Ausgangslänge zurück, und das 'Ventilglied 2 wird durch die Rückstellkraft der Federeinrichtung 12 an den ersten Sitz 9 an dem Ventilkörper 6 gedrückt.

## Patentansprüche

1. Ventil zum Steuern von Flüssigkeiten, mit einem in einer Bohrung (7) eines Ventilkörpers (6) axial verschiebbaren Ventilglied (2), das an einem Ende ein Ventilschließglied (8) aufweist, das mit einem an dem ventilkörper (6) vorgesehenen Sitz (9, 10) zum Öffnen und Schließen des Ventils (1) zusammenwirkt, mit einer piezoelektrischen Einheit (3) zur Betätigung des Ventilglieds (2), sowie mit einem Toleranzausgleichselement (22) zum Ausgleich von Längungstoleranzen der piezoelektrischen Einheit (3) und/oder weiterer Ventilbauteile (6), **dadurch gekennzeichnet, daß** die Auslenkung der piezoelektrischen Einheit (3) über ein Umlenkelement (20) auf das Ventilglied (2) übertragbar ist, wobei die piezoelektrische Einheit (3) in Bewegungsrichtung des Ventilglieds (2) mit ihrem Piezokopf (17) diesem zugewandt im wesentlichen innerhalb einer Längserstreckung des Umlenkelements (20) angeordnet ist und mit diesem über das Toleranzausgleichselement (22) verbunden ist, welches parallel zu der piezoelektrischen Einheit (3) angeordnet ist und ein hierzu gleichartiges toleranzbedingtes Längenänderungsverhalten ohne eine auf die Stellung des Ventilglieds (2) einwirkende Bewegung des Umlenkelements (20) aufweist.

2. Ventil nach Anspruch 1, **dadurch gekennzeichnet, daß** das Toleranzausgleichselement (20) wenigstens annähernd eine Länge und einen Temperaturausdehnungskoeffizienten der wenigstens einen piezoelektrischen Aktor (4) umfassenden piezoelektrischen Einheit (3) aufweist.

3. Ventil nach Anspruch 1 oder 2, **dadurch gekennzeichnet, daß** das Toleranzausgleichselement (22) einerseits mit dem Piezokopf (17) und andererseits mit einem Auflager (23) an dem Umlenkelement (20) in einem an einen Piezofuß (18) angrenzenden Bereich verbunden ist.

4. Ventil nach einem der Ansprüche 1 bis 3, **dadurch gekennzeichnet, daß** der die piezoelektrische Einheit (3) und das Toleranzausgleichselement (22) umgebende Bereich (21) mit einem eine hohe Wärmeleitfähigkeit aufweisenden Wärmeleitmedium (32) befüllt ist.

5. Ventil nach Anspruch 4, **dadurch gekennzeichnet, daß** das Wärmeleitmedium (32) eine Wärmeleitpaste, insbesondere aus synthetischem Öl, darstellt.

6. Ventil nach einem der Ansprüche 1 bis 5, **dadurch gekennzeichnet, daß** das Toleranzausgleichselement (22) mit sich parallel zu der piezoelektrischen Einheit (3) erstreckenden Ausgleichsbolzen (24) ausgebildet ist, welche einerseits an dem auflagerartig über den Durchmesser der piezoelektrischen Einheit (3) überkragenden Piezokopf (17) befestigt sind.

7. Ventil nach einem der Ansprüche 1 bis 6, **dadurch gekennzeichnet, daß** das Umlenkelement (20) als eine wenigstens teilweise geschlossene und einen Innenraum (21) begrenzende Umlenkhülse ausgebildet ist.

8. Ventil nach einem der Ansprüche 1 bis 7, **dadurch gekennzeichnet, daß** die piezoelektrische Einheit (3) gegenüber der das Ventilglied (2) aufnehmenden Bohrung (7) abgedichtet ist.

9. Ventil nach Anspruch 8, **dadurch gekennzeichnet, daß** die piezoelektrische Einheit (3) gegenüber der das Ventilglied (2) aufnehmenden Bohrung (7) mittels einem Dichtelement (25) abgedichtet ist, welches zur Kontaktierung des Umlenkelements (20) mit dem Ventilglied (2) wenigstens eine abgedichtete Durchtrittsöffnung (27) aufweist.

10. Ventil nach Anspruch 9, **dadurch gekennzeichnet, daß** das Umlenkelement (20) durch das als Dichtplatte ausgebildete Dichtelement (25) in die das Ventilglied (2) aufnehmende Bohrung (7) reicht, wobei das Umlenkelement (20) im Bereich der wenigstens einen Durchtrittsöffnung (27) durch die Dichtplatte (25) Durchtrittsbolzen (28) aufweist.

11. Ventil nach Anspruch 9 oder 10, **dadurch gekennzeichnet, daß** als Vorspannelement für die piezoelektrische Einheit (3) eine an dem Dichtelement (25) abgestützte Federeinrichtung (31) vorgesehen ist.

12. Ventil nach einem der Ansprüche 1 bis 11, **dadurch gekennzeichnet, daß** das Ventilglied (2) zur Kontaktierung mit dem Umlenkelement (20) mit einem Teller (29) ausgebildet ist, dessen Durchmesser im wesentlichen dem des Umlenkelements (20) entspricht.

13. Ventil nach einem der Ansprüche 1 bis 12, **gekennzeichnet durch** seine Verwendung als Bestandteil eines Kraftstoffeinspritzventils für Brennkraftmaschinen, insbesondere eines Common-Rail-Injektors (1).

## Claims

1. Valve for controlling liquids, having a valve element (2), which can be displaced axially in a bore (7) in a valve body (6) and at one end has a valve-closing element (8) which interacts with a seat (9, 10), which is provided on the valve body (6), in order to open and close the valve (1), and having a piezoelectric unit (3) for actuation of the valve element (2), and having a tolerance-compensating element (22) for compensating for length tolerances of the piezoelectric unit (3) and/or of further valve components (6), **characterized in that** the deflection of the piezoelectric unit (3) can be transmitted via a deflecting element (20) to the valve element (2), the piezoelectric unit (3) being arranged in the direction of movement of the valve element (2), with its piezohead (17) facing the latter, essentially within a longitudinal extent of the deflecting element (20) and being connected to the latter via the tolerance-compensating element (22), which is arranged parallel to the piezoelectric unit (3) and has a tolerance-induced length-changing behaviour identical to the said unit without a movement of the deflecting element (20) acting on the position of the valve element (2).

2. Valve according to Claim 1, **characterized in that** the tolerance-compensating element (22) is at least approximately the length of and has a coefficient of temperature expansion of the piezoelectric unit (3), which comprises at least one piezoelectric actuator (4).

3. Valve according to Claim 1 or 2, **characterized in that** the tolerance-compensating element (22) is connected, on the one hand, to the piezohead (17) and, on the other hand, to a support (23) on the deflecting element (20) in a region adjacent to a piezofoot (18).

4. Valve according to one of Claims 1 to 3, **characterized in that** the region (21) which surrounds the piezoelectric unit (3) and the tolerance-compensating element (22) is filled with a heat-conducting medium (32) which has high heat conductivity.

5. Valve according to Claim 4, **characterized in that** the heat-conducting medium (32) constitutes a heat-conducting paste, in particular of synthetic oil.

6. Valve according to one of Claims 1 to 5, **characterized in that** the tolerance-compensating element (22) is designed with compensating bolts (24) which extend parallel to the piezoelectric unit (3) and are fastened on one side to the piezohead (17) which protrudes in the manner of a support over the diameter of the piezoelectric unit (3).

7. Valve according to one of Claims 1 to 6, **characterized in that** the deflecting element (20) is designed as an at least partially closed deflecting sleeve which bounds an interior space (21).

8. Valve according to one of Claims 1 to 7, **characterized in that** the piezoelectric unit (3) is sealed off from the bore (7) receiving the valve element (2).

9. Valve according to Claim 8, **characterized in that** the piezoelectric unit (3) is sealed off from the bore (7) receiving the valve element (2), by means of a sealing element (25) which has at least one sealed passage opening (27) for the deflecting element (20) to make contact with the valve element (2).

10. Valve according to Claim 9, **characterized in that** the deflecting element (20) reaches through the sealing element (25), which is designed as a sealing plate, into the bore (7) receiving the valve element (2), the deflecting element (20) having passage bolts (28) in the region of the at least one passage opening (27) through the sealing plate (25).

11. Valve according to Claim 9 or 10, **characterized in that** a spring device (31) which is supported on the sealing element (25) is provided as a prestressing element for the piezoelectric unit (3).

12. Valve according to one of Claims 1 to 11, **characterized in that** the valve element (2), in order to make contact with the deflecting element (20), is designed with a plate (29), the diameter of which corresponds essentially to that of the deflecting element (20).

13. Valve according to one of Claims 1 to 12, **characterized by** its use as a component of a fuel injection valve for internal combustion engines, in particular of a common rail injector (1).

## Revendications

1. Soupape destinée à commander des liquides, comprenant :
- un organe de soupape (2) mobile axialement dans un alésage (7) d'un corps de soupape (6), qui présente à une extrémité un obturateur de soupape (8), qui coopère avec un siège (9, 10) prévu sur le corps de soupape (6) pour ouvrir et fermer la soupape (1),
- une unité piézoélectrique (3) destinée à actionner l'organe de soupape (2), ainsi qu'
- un élément de compensation des tolérances (22) destiné à compenser des tolérances d'allongement de l'unité piézoélectrique (3) et/ou d'autres composants de la soupape (6),
**caractérisée en ce que**
la déformation de l'unité piézoélectrique (3) est transmissible à l'organe de soupape (2) par l'intermédiaire d'un élément de déviation (20), l'unité piézoélectrique (3) étant disposée, dans la direction du mouvement de l'organe de soupape (2), avec sa tête piézo (17) tournée vers celui-ci sensiblement à l'intérieur d'une extension longitudinale de l'élément de déviation (20) et étant assemblée à celui-ci par l'intermédiaire de l'élément de compensation des tolérances (22), qui est disposé parallèlement à l'unité piézoélectrique (3), et présente un comportement de changement de longueur dû aux tolérances analogue à celle-ci, sans mouvement de l'élément de déviation (20) agissant sur la position de l'organe de soupape (2).

2. Soupape selon la revendication 1,
**caractérisée en ce que**
l'élément de compensation des tolérances (22) présente une longueur et un coefficient de dilatation thermique proches de ceux de l'unité piézoélectrique (3) comprenant au moins un actionneur piézoélectrique (4).

3. Soupape selon la revendication 1 ou 2,
**caractérisée en ce que**
l'élément de compensation des tolérances (22) est relié d'une part à la tête piézo (17) et d'autre part à un appui (23) sur l'élément de déviation (20) dans une région adjacente à un pied piézo (18).

4. Soupape selon l'une quelconque des revendications 1 à 3,
**caractérisée en ce que**
la région (21) entourant l'unité piézoélectrique (3) et l'élément de compensation des tolérances (22) est remplie d'un fluide caloporteur (32) présentant une haute conductivité thermique.

5. Soupape selon la revendication 4,
**caractérisée en ce que**
le fluide caloporteur (32) est une pâte thermoconductrice, en particulier une huile synthétique.

6. Soupape selon l'une quelconque des revendications 1 à 5,
**caractérisée en ce que**
l'élément de compensation des tolérances (22) est formé avec des boulons de compensation (24) s'étendant parallèlement à l'unité piézoélectrique (3), et fixés d'une part à la tête piézo (17) débordant en forme d'appui au-delà du diamètre de l'unité piézoélectrique (3).

7. Soupape selon l'une quelconque des revendications 1 à 6,
**caractérisée en ce que**
l'élément de déviation (20) a la forme d'une douille de déviation au moins partiellement fermée et délimitant un espace intérieur (21).

8. Soupape selon l'une quelconque des revendications 1 à 7,
**caractérisée en ce que**
l'unité piézoélectrique (3) est isolée de façon étanche par rapport à l'alésage (7) contenant l'organe de soupape (2).

9. Soupape selon la revendication 8,
**caractérisée en ce que**
l'unité piézoélectrique (3) est isolée de façon étanche par rapport à l'alésage (7) contenant l'organe de soupape (2) au moyen d'un élément d'étanchéité (25), qui présente au moins une ouverture traversante (27) pour la mise en contact de l'élément de déviation (20) avec l'organe de soupape (2).

10. Soupape selon la revendication 9,
**caractérisée en ce que**
l'élément de déviation (20) arrive à travers l'élément d'étanchéité (25) en forme de plaque d'étanchéité jusque dans l'alésage (7) contenant l'organe de soupape (2), l'élément de déviation (20) présentant des boulons traversants (28) à travers la plaque d'étanchéité (25) dans la région de l'au moins une ouverture traversante (27).

11. Soupape selon la revendication 9 ou 10,
**caractérisée en ce que**
comme élément de précontrainte pour l'unité piézoélectrique (3), un dispositif à ressort (31) prend appui sur l'élément d'étanchéité (25).

12. Soupape selon l'une quelconque des revendications 1 à 11,
**caractérisée en ce que**
pour la mise en contact avec l'élément de déviation (20), l'organe de soupape (2) comporte l'organe de soupape (2) un plateau (29), dont le diamètre correspond sensiblement à celui de l'élément de déviation (20).

13. Soupape selon l'une quelconque des revendications 1 à 12,
**caractérisée par**
son utilisation comme composant d'une soupape d'injection de carburant pour des moteurs à combustion interne, en particulier d'un injecteur Common Rail (1).
